# EUROPÄISCHE PATENTSCHRIFT

(11) **EP 3 042 739 B1**
(45) Veröffentlichungstag und Bekanntmachung des Hinweises auf die Patenterteilung: **21.08.2019**
(21) Anmeldenummer: 16150907.0
(22) Anmeldetag: 12.01.2016
(51) Int. Cl.: B24C 1/00, B02C 2/10

(54) **TROCKENEISMAHLWERK UND TROCKENEISSTRAHLVORRICHTUNG**
DRY ICE GRINDER AND DRY ICE BLASTING DEVICE
BROYEUR DE NEIGE CARBONIQUE ET DISPOSITIF DE RAYONNEMENT DE NEIGE CARBONIQUE

(30) Priorität: 12.01.2015 DE 102015100308
(43) Veröffentlichungstag der Anmeldung: 13.07.2016
(73) Patentinhaber: Carbo Kohlensäurewerke GmbH & Co. KG, 53557 Bad Hönningen (DE)
(72) Erfinder: HOFFMEISTER, Jörg, 53489 Sinzig (DE)
(74) Vertreter: MFG Patentanwälte Meyer-Wildhagen Meggle-Freund Gerhard PartG mbB

(56) Entgegenhaltungen:
- DE-A1-102004 057 665
- DE-B4-102009 027 974

## Beschreibung

### TECHNISCHES GEBIET

Die vorliegende Offenbarung bezieht sich allgemein und insbesondere auf ein Trockencismahlwerk für eine Trockeneisstrahlvorrichtung mit einem ersten und zweiten Mahlkörper.

### TECHNISCHER HINTERGRUND

Es sind allgemein Trockencisstrahlvocrichtungen bekannt, bei denen die Eigenschaften von Trockeneis genutzt werden. Trockeneispellets, die aus zusammengepresstem CO2-Schnce bestehen, werden mit Druckluft beschleunigt und in sehr kaltem Zustand (-78,5°C) gegen die zu reinigenden Flächen geschleudert.

Der Reinigungseffekt beruht auf drei Prinzipien: zum einen auf der mechanischen Wirkung der Trockeneisfestkörper (ähnlich Glasperlen oder Sandstrahlen); weiter darauf, dass die unterkühlten Trockeneispellers beim Aufprall einen reinigenden Kälteschock auslösen, bei dem das abzutragende Substrat versprödet und dessen Abtrag erleichtert wird; und schließlich darauf, dass sich beim Abkühlen feine Risse und Ritzen bilden, in die feine Trockcneispartikel eindringen, dort schlagartig sublirnieren(d. h. gehen in den gasförmigen Zustand über), sich dabei in den Ritzen stark ausdehnen und so die Ritzen vergrößern und die zu entfernenden Partikel dabei von der zu reinigenden Fläche ablösen.

Das eigentliche Strahlgut, nämlich das Trockeneis, verdampft bei diesem Vorgang vollständig und entweicht in die Atmosphäre. Es entstehen beim Trockeneisstrahlen daher keinerlei Rückstände außer den abgelösten Partikeln.

Die verwendeten Trockeneispellets mit Ausgangskorngrößen von ca. 3 mm sind jedoch nicht für alle Reinigungsaufgaben geeignet. Es gibt Reinigungsaufgaben, bei denen kleinere Partikelgrößen gewünscht sind.

Um Trockeneispartikel mit geringeren Korngrößen zu erhalten, gibt es Strahlvorrichtungen mit Walzcnmahlwerken, bei denen die Pellets in einem Brechspalt zwischen gegenläufigen Walzen und einer Brechleiste zerkleinert werden (siehe zum Beispiel DE 10 2009 027 974 B4). Die im Mahlwerk zerkleinerten Partikel werden nach der Zerkleinerung weiter gefördert, in einen Druckluftstrom eingespeist und zu einer Strahldüse geführt. Aus der DE 10 2004 057 665 A1 ist ein Mahlwerk bekannt, bei dem Trockeneispellets oder ein anderes Strahlgut zwischen zwei kongruent ausgebildeten Kegelmantelflächen oder zwischen einer zylindrischen Schnecke und einem diese umgebenden zylindrischen Rohr zerrieben wird. Hier relativ große mahlwirksame Kontaktflächen vorgesehen, die hohe Gasverluste beim Zerreiben von Trockeneispellets verursachen können.

Beim Zermahlen in einer offenen Kammer können hier vergleichsweise hohe Strahlgut(Trockeneis)-Verluste auftreten, da beim Zerkleinern ein Teil des Trockeneises sublimiert und verloren geht. Auch sind bei solchen Walzenmahlwerken mehrere abgedichtete Lager (pro Walze zwei) erforderlich, um den Mahlvorgang auch in einer geschlossenen Kammer zu ermöglichen wenn das Strahlgut mit Hilfe eines Förderfluids (z.B. Druckluft) durch die Mahlvorrichtung gefördert werden soll.

Es besteht also die Aufgabe, ein verbessertes Trockeneismahlwerk zur Verfügung zu stellen, bei der diese Nachteile wenigstens teilweise ausgeräumt sind. Insbesondere besteht die Aufgabe, eine Trockeneisstrahlvorrichtung zur Verfügung zu stellen, bei der die Trockeneisverluste möglichst gering sind und die Partikelgröße und Geometrie sowie die Strahlgeschwindigkeit möglichst optimal auf die durchzuführende Reinigungsaufgabe abstimmbar sind.

Diese Aufgabe erfüllt das Trockeneismahlwerk gemäß Anspruch 1 sowie die Trockeneisstrahlvorrichtung gemäß Anspruch 13.

### ZUSAMMENFASSUNG

Nach einem ersten Aspekt stellt die vorliegende Offenbarung ein Trockeneismahlwerk für eine Trockeneisstrahlvorrichtung mit einem ersten und einem zweiten Mahlkörper dar, wobei der erste Mahlkörper eine rotationssymmetrische Außenwirkfläche und der zweite Mahlkörper eine rotationssymmetrische Innenfläche aufweist, die jeweils als Mahlflächen wirken, die Mahlkörper jeweils mit ihrer Außenwirkfläche und ihrer Innenwirkfläche einander zugewandt koaxial und gegeneinander um eine Rotationsachse verdrehbar angeordnet sind, so dass zwischen Außenwirkfläche und Innenwirkfläche ein ringförmiger Mahlspalt ausgebildet ist, in den beim Verdrehen der Mahlkörper gegeneinander Trockeneismahlgut gelangt und dort zerrieben wird. Dabei ist ein Konturverlauf der Außenwirkfläche entlang der Rotationsachse durch eine erste Konturlinie und ein Konturverlauf der Innenwirkfläche entlang der Rotationsachse durch eine zweite Konturlinie definiert. Dabei sind die Konturlinien so gestaltet, dass bei minimiertem ("minimiert" bedeutet in diesem Zusammenhang, dass die Weite des Ringspaltes gleich null wird, also Innenwirkfläche und Außenwirkfläche einander berühren) Ringspalt die Innenwirkfläche und die Außenwirkfläche einander entlang einer ringförmigen Linie berühren - der Ringspalt also sehr schmal ist. Bei so einer Ausführung ist sichergestellt, dass der eigentliche Mahlvorgang maßgeblich im Bereich des minimierten Ringspaltes, also nur in der sehr schmalen Engstelle, stattfindet. Damit wird das Mahlgut sehr schonend zerkleinert und Sublimationsverluste werden minimiert.

Mit so einem Mahlwerk lässt sich der Mahlvorgang einfacher in einer geschlossenen Kammer realisieren und damit der Druckluftbedarf zur Förderung des Strahlguts reduzieren, da der zweite Mahlkörper mit seiner Innenwirkfläche einen Teil einer geschlossenen Mahlkammer bilden kann. Das beim Zermahlen freiwerdende CO2-Gas kann so zusätzlich nutzbares Gasvolumen im Fördergasstrom bilden, welches die Aufprallenergie des Strahlgutes zusätzlich erhöhen kann. Durch die konzentrisch ineinander angeordneten Mahlkörper kann die Mahlgutzufuhr und die Strahlgutabfuhr sowie der Durchgang durch das eigentliche Mahlwerk und durch den Mahlspalt besonders strömungsgünstig gestaltet werden. Auf diese Weise können u.a. Strömungs- und Druckverluste bei der Förderung des Mahl-/Strahlgutes verringert werden.

Das Mahlgut wird in Förderrichtung durch den Ringspalt entlang der Rotationsachse geführt. Dabei wird das Mahlgut zunächst in den sich verengenden Ringspalt gedrückt, wo es zerkleinert wird. Die zerkleinerten Partikel gelangen dann sofort aus dem (engen und schmalen) Ringspaltbereich in einen sich erweiternden Bereich und werden dort weiter geführt. Die Förderwirkung erfolgt zum einen durch den Gasstrom entlang der Rotationssachse sowie durch die Bewegung der Mahlkörper zueinander bzw. durch die Relativbewegung der Innenwirkfläche zur Außenwirkfläche.

Weitere Aspekte und Merkmale ergeben sich aus den abhängigen Ansprüchen, der beigefügten Zeichnung und der nachfolgenden Beschreibung von Ausführungsformen.

### KURZBESCHREIBUNG DER ZEICHNUNG

Ausführungsformen werden nun beispielhaft und unter Bezugnahme auf die beigefügte Zeichnung beschrieben. Dabei zeigt:
- Fig. 1: eine schematische Darstellung eines Trockeneisstrahlgerätes
- Fig. 2: eine Seitenansicht eines erfindungsgemäßen Trockeneismahlwerks mit einer Antriebseinheit;
- Fig. 3: einen Längsschnitt durch das in Fig. 2 dargestellte Trockeneismahlwerk;
- Fig. 4: einen Längsschnitt durch das in Fig. 2 dargestellte Mahlwerk in einer anderen Schnittebene;
- Fig. 5A - 5E: schematische Darstellungen alternativer Mahlwerksgeometrien

### BESCHREIBUNG VON AUSFÜHRUNGSFORMEN

Vor einer detaillierten Beschreibung der Ausführungsform unter Bezugnahme auf Fig. 1 folgen zunächst allgemeine Erläuterungen zu den Ausführungsformen.

Bei einer Ausführung ist dabei die Innenwirkfläche frusto-konisch (kegelstumpfförmig) ausgebildet und die Außenwirkfläche ist im Bereich des Ringspaltes mit einem torisch gewölbten Bereich (ähnlich der Außenwölbung im Gürtelbereich eines Rettungsringes) versehen. Diese Gestaltung hat mehrere Vorteile. Geht man von einer Förderrichtung durch den zweiten Mahlkörper entlang seiner frusto-konischen Innenwirkfläche aus, bei der das Mahl-/Strahlgut vom weiten Ende des Kegelstumpfes entlang der Rotationsachse zum engeren Ende des Kegelstumpfes gefördert wird, so wird zunächst das ungebrochene Mahlgut durch die aufeinander zulaufenden Flächenbereiche der Innenwirkfläche und der Außenwirkfläche in den Mahlspalt (Ringspalt) hinein verdichtet. Nach dem Passieren des Mahlspaltes tritt das dort zum Strahlgut zerkleinerte Mahlgut wieder in einen sich aus dem Ringspalt heraus erweiternden Bereich aus, kann sich dort ausdehnen und verklumpt nicht. Schließlich wird das Strahlgut dann wieder in Richtung enger Konusmündung zusammen mit einem Druckluft-/Strahlgutstrahl konvergiert und tritt mit erhöhter Geschwindigkeit aus.

Bei einer anderen Ausführung geht der torisch ausgebildete Bereich in einen konischen Bereich über, der ein Ende des ersten Mahlkörpers bildet und in den frusto-konischen Hohlraum im zweiten Mahlkörper hineinragt. Dadurch wird der oben beschriebene Düseneffekt zusätzlich verstärkt.

Bei anderen Ausführungen mündet die so gebildete insbesondere rotationssymmetrische Mahlgutabfuhrkammer in einen Abfuhranschluss, über den das Mahl-/Strahlgut direkt in ein Schlauchpaket der Trockeneisstrahlvorrichtung geführt werden kann. Dies ist so ohne weitere Umlenkungen und damit verlustarm möglich.

Bei einer anderen Ausführung ist der erste Mahlkörper - der ggf. mit einem Mahlkopf drehbar innerhalb des zweiten Mahlkörpers aufgenommen ist - mit einem eine Mahlgutzufuhrkammer durchsetzenden Antriebsschaft versehen, der mit einer Antriebseinheit koppelbar ist und über eine Lageranordnung in einer mit der Antriebseinheit verbundenen Lagerhülse gelagert ist. Damit kann der erste Mahlkörper (bzw. der Mahlkopf) frei innerhalb des zweiten Mahlkörpers - also innerhalb der Mahlgutzufuhrkammer bzw. der Strahlgutabfuhrkammer - positioniert werden. Antrieb, Ausrichtung und Fixierung erfolgt über die Lagerhülse bzw. die Antriebseinheit. Durch die Lagerung innerhalb der Lagerhülse wird sichergestellt, dass die Antriebseinheit nur die zum Zerkleinern des Strahlgutes erforderliche Drehbewegung überträgt und frei von Quer- und Axialkräften bleibt.

In einer Ausführung ist dabei die Lageranordnung und/oder die Antriebseinheit über eine am Antriebsschaft wirkende Dichtung (z.B. Wellendichtring, Gleitringdichtung) zur Mahlgutzufuhrkammer hin abgedichtet. Damit wird zuverlässig verhindert, dass Mahl- bzw. Strahlgut und/oder Druckluft in die Lageranordnung bzw. in die Antriebseinheit geraten kann. Zur Abdichtung ist nur eine einzige Dichtung erforderlich. Pressluft und Strahlgut bleiben innerhalb der Mahlgutzufuhrkammer.

In einer weiteren Ausführung ist der zweite Mahlkörper am Ende eines Haltestücks ausgebildet, in dem die Mahlgutzufuhrkammer ausgebildet ist. Damit kann der zweite Mahlkörper austauschbar und aus einem anderen Werkstoff wie die Mahlgutzufuhrkammer ausgebildet sein.

In einer Ausführung, bei welcher der zweite Mahlkörper und/oder die Lagerhülse zum Haltestück hin axial entlang der Rotationsachse verstellbar ausgebildet sind, ermöglicht diese Axialverstellung eine Veränderung der Ringspaltweite. Der erste Mahlkörper kann in Axialrichtung relativ zum zweiten Mahlkörper positioniert werden, so dass die Weite des Ringspaltes veränderbar ist und so die Korngröße des Strahlgutes in gewünschter Weise eingestellt werden kann.

Dabei gibt es Ausführungen, bei denen die Weite des Ringspaltes zwischen 4 und 0,1 mm, insbesondere zwischen 1 und 0,1 mm eingestellt wird.

Bei einer Ausführung dient eine Spindelanordnung, über die das Haltestück mit der Lagerhülse gekoppelt ist, als Verstellmechanismus. So kann durch Verdrehen des Haltestücks zur Lagerhülse die axiale Lage des ersten Mahlkörpers zum zweiten Mahlkörper eingestellt werden.

In einer anderen Ausführung ist entsprechender Weise der zweite Mahlkörper zum Haltestück verstellbar angeordnet, beispielsweise über eine Spindel oder ein Gewinde.

Bei einer Ausführung ist die Mahlgutzufuhrkammer, die den ersten Mahlkörper bzw. dessen Antriebsschaft koaxial umgibt, mit einem Zufuhranschluss versehen, der tangential und zur Rotationsachse geneigt in die Mahlgutzufuhrkammer mündet. So wird das zugeführte Mahlgut zusammen mit dem Druckluftstrom in der Mahlgutzufuhrkammer zyklonartig den Ringspalt geführt. Diese Ausführung ist strömungstechnisch vorteilhaft und gewährleistet einen verlustarmen Mahlgutstrom in den Ringspalt.

Dabei gibt es Ausführungen, bei denen die Drehrichtung des Zyklonstroms der Drehrichtung des ersten Mahlkörpers im zweiten Mahlkörper entspricht.

Bei anderen Ausführungen kann die Drehrichtung des Zyklonstroms auch der Drehrichtung des ersten Mahlkörpers im zweiten Mahlkörper entgegengesetzt sein, um damit gegebenenfalls besondere Zerkleinerungsergebnisse zu erlangen.

Bei einer Ausführung, bei welcher der zweite Mahlkörper über ein Gewinde auswechselbar mit dem Haltestück gekoppelt ist, kann dieser bei Verschleiß besonders einfach ausgewechselt werden.

Dabei gibt es Ausführungen, bei welchen das Gewinde über eine spezielle Gewindedichtmasse abgedichtet ist, um Gasverluste durch den Gewindespalt zu vermeiden. Solche Dichtmassen können durch Erwärmen verflüssigt werden, so dass dann der zweite Mahlkörper auf das Haltestück auf oder von diesem abgeschraubt werden kann.

In anderen Ausführungen kann auch alternativ zum Gewindedichtmittel eine Dichtungsfläche vorgesehen werden, über die der zweite Mahlkörper gegen das Haltestück abgedichtet werden kann.

Um die Mahlergebnisse in Abhängigkeit vom zugeführten Mahlgut und dem erforderlichen Strahlgut entsprechend der gewünschten Einsatzsituation einzustellen bzw. zu verändern, können die Außenwirkfläche des ersten Mahlkörpers und/oder die Innenwirkfläche des zweiten Mahlkörpers mit einer Oberflächenstruktur versehen sein. Insbesondere können Rillen, Kerben, Noppen, Zähne, Zacken, Vertiefungen, und ähnliches vorgesehen sein, die entweder in Linien, Ring oder Spindel-/Gewindestrukturen angeordnet bzw. ausgebildet sind.

Es gibt auch Ausführungen, bei denen die Oberflächen der Außenwirkfläche und/oder der Innenwirkfläche durch besondere Oberflächenbehandlungen oder zusätzliche Beschichtungen in ihren Eigenschaften verändert werden, um das Mahlergebnis selbst zu beeinflussen oder die Festigkeit bzw. die Verschleißeigenschaften der Wirkflächen zu verbessern.

Es gibt Ausführungen, bei denen der erste und der zweite Mahlkörper aus einem Aluminiumwerkstoff, insbesondere aus geeigneten Knet- bzw. Gusslegierungen ausgebildet ist und die Wirkflächen z.B. durch eine Eloxier- oder Hartanodisierbehandlung, verändert, insbesondere gehärtet, wurden. So kann ein leichter und einfach zu bearbeitender Werkstoff verwendet werden, der an den Wirkflächen trotzdem die erforderliche Verschleißfestigkeit aufweist.

Eine Trockeneisstrahlvorrichtung, die mit einem solchen Trockeneismahlwerk versehen ist, kann besonders verlustfrei, energiesparend und durch das geringe Gewicht und die einstellbare Strahlpartikelgröße (Strahlgut) variabel für unterschiedliche Aufgaben eingesetzt werden.

Dabei gibt es Ausführungen, bei denen am Austrittsende des Trockeneismahlwerks ein zusätzlicher Fluidanschluss (z.B. für Druckluft) vorgesehen ist, über den das dort austretende Gemisch zusätzlich mit Förderfluid beaufschlagbar ist, um dieses Gemisch aus vorhandenem Förderfluid und Trockeneis zusätzlich zu beschleunigen, um so die Strahleigenschaften weiter zu verbessern.

Zurückkommend zur Fig. 1, zeigt diese eine schematische Darstellung einer Trockeneisstrahlvorrichtung 100 mit einem Zufuhrbehälter 101 mit als Mahlgut dienenden Trockeneispellets 102, die etwa folgende Abmessungen haben (Durchmesser ca. 3mm, Längs ca. 5 bis 10mm) und aus verdichtetem Trockeneisschnee gebildet werden.

Der Zufuhrbehälter 101 mündet mit seinem unteren Ende in eine Dosiervorrichtung 103, in der über eine rotierende Dosierscheibe Trockeneispellets 102 in einen Förderluftstrom 104 transportiert werden, der die Trockeneispellets 102 aus der Dosiervorrichtung über eine Zuleitung 106 in das Trockeneismahlwerk 1 fördert. Dort werden die Trockeneispellets 102 (Mahlgut) zu Strahlgut 109 zerkleinert und zusammen mit dem Förderluftstrom 104 aus dem Trockeneismahlwerk 1 durch ein Schlauchpaket 107 durch eine Düse 108 als Strahlgut 109 (zerkleinerte Trockeneispellets) gegen die zu bearbeitende Oberfläche 110 gelenkt.

Optional kann ein weiterer Förderluftstrom 111 in das Schlauchpaket 107 geführt werden, um das Strahlgut 109 dort zusätzlich zu beschleunigen.

Das in Fig. 2 dargestellte Trockeneismahlwerk 1 umfasst eine Antriebseinheit 2, die über eine Lagerhülse 3 mit einem Haltestück 4 gekoppelt ist, welches an seinem Ende den zweiten Mahlkörper 22 trägt.

Im Betrieb tritt das Mahlgut (Trockeneispellets 102) durch einen Zufuhranschluss 6 in das Innere des Haltestücks 4, passiert dort die Mahlflächen (siehe unten) und tritt koaxial zu einer Symmetrie-/Rotationsachse 7 über einen Abfuhranschluss 8 aus - ggf. in das Schlauchpaket 107.

Aufbau und Funktion des Trockeneismahlwerks 1 werden anhand der in Fig. 3 und 4 gezeigten Schnittdarstellungen erläutert. An die Antriebseinheit 2 (schematisch ohne inneren Aufbau dargestellt) ist die Lagerhülse 3 über Schrauben 9 angeflanscht. Die Antriebseinheit 2 umfasst einen nicht weiter dargestellten Elektromotor, dessen Wellenende 10 in einen Antriebsschaft 11 eines ersten Mahlkörpers 12 hineinragt, an dessen anderem Ende ein Mahlkopf 33 mit einer Außenwirkfläche 13 angeordnet ist. Wellenende 10, Antriebsschaft 11, Mahlkörper 12 und die Außenwirkfläche 13 verlaufen koaxial und rotationssymmetrisch zur Rotationsachse 7. Das Wellenende 10 ist über eine geeignete Welle-Nabe-Verbindung drehfest mit dem Antriebsschaft 11 gekoppelt.

Im Bereich des Wellenendes 10 ist der Antriebsschaft 11 über die Lageranordnung 14 drehbar und axial fixiert aufgenommen, die zwei Wälzlager (hier: Rillenkugellager) 15 und eine Distanzhülse 16 umfasst.

An ihrem mahlkopfseitigen Ende trägt die Lagerhülse 3 einen als Dichtung dienenden Wellendichtring 17, der mit seiner Dichtlippe 18 am Antriebsschaft 11 des ersten Mahlkörpers 12 anliegt und die Lageranordnung 14 und die Antriebseinheit 2 gegen das Eindringen von Mahlgut und kaltem Förderfluid schützt. Die Lagerhülse 3 steckt mit einem Ende im Haltestück 4 und ist gegen dessen Innenraum 19, welcher die Mahlgutzufuhrkammer bildet, über einen radial dichtenden O-Ring 20 abgedichtet. Am anderen Ende des Haltestücks 4 ist der zweite Mahlkörper 22 über ein Gewinde 23 mit dem Haltestück 4 verbunden. Das Gewinde 23 ist gegebenenfalls mittels eines Gewindedichtmittels (nicht dargestellt) zum Innenraum 19 abgedichtet. Im Inneren des zweiten Mahlkörpers 22 ist die Innenwirkfläche 24 ausgebildet, die sich frusto-konisch verjüngend vom Innenraum 19 her der Außenwirkfläche 13 zugewandt zum Abfuhranschluss 8 hin erstreckt, der - beispielsweise zum Anschluss des Schlauchpaketes 107 - mit einem Gewinde 25 versehen ist.

Zwischen der Außenwirkfläche 13 am Mahlkopf 33 des ersten Mahlkörpers 12 und der Innenwirkfläche 24 des zweiten Mahlkörpers 22 verläuft ein sich von dem Innenraum 19 her verjüngender und sich in eine Mahlgutabfuhrkammer 26 hinein erweiternder Ringspalt 27. Dabei ist die Mahlgutabfuhrkammer 26 konisch verjüngt ausgebildet.

Das Haltestück 4 ist axial verschieblich mit der Lagerhülse 3 gekoppelt. Auf diese Weise kann die Innenwirkfläche 24 des zweiten Mahlkörpers 22 zusammen mit dem Haltestück 4 vom ersten Mahlkörper 12 weg oder zu diesem hin verschoben werden, so dass die Weite des Ringspaltes 27 veränderbar ist. Zur genauen Einstellung dient ein Spindelgang 28 in der Lagerhülse 3, in die ein in das Haltestück eingeschraubter Führungszapfen 29 (siehe Fig. 2) hineinragt. Wird nun das Haltestück 4 relativ zur Lagerhülse 3 verdreht, so verändert sich auch dessen axiale Position zur Lagerhülse 3 in Abhängigkeit vom Drehwinkel und von der Steigung des Spindelgangs 28. Entsprechend ändern sich auch die axiale Lage des Mahlkopfes 33 mit seiner Außenwirkfläche 13 zum zweiten Mahlkörper 22 mit seiner konischen Innenwirkfläche 24 und damit die Weite des Ringspaltes 27. Im Betrieb wird die Weite des Ringspaltes zwischen 4 und 0,2 mm, insbesondere zwischen 1 und 0,2 mm eingestellt.

Die Weite des Ringspaltes 27 kann in ähnlicher Weise auch über Verschrauben des zweiten Mahlkörpers 22 zum Haltestück 4 variiert werden. Im dargestellten Ausführungsbeispiel ist dies jedoch nicht vorgesehen, da das Gewinde 23 hier mit einem Dichtmittel abgedichtet und gegen Losdrehen gesichert ist.

Im Betrieb wird der erste Mahlkörper 12 mit seinem Mahlkopf 33 über seinen Antriebsschaft 11 vom Wellenende 10 angetrieben und dreht sich mit seiner Außenwirkfläche 13 um die Rotationsachse 7.

Der Förderluftstrom 104 tritt zusammen mit den Trockeneispellets 102 durch den Zufuhranschluss 6 ein, der geneigt und tangential in den Innenraum 19 führt (siehe Fig. 4), und wird dort zyklonartig um den ersten Mahlkörper 12 herum in den Ringspalt 27 geführt. Dort nimmt der sich in gleicher Richtung drehende erste Mahlkörper 12 die Trockeneispellets 102 mit und führt sie durch die Drehbewegung und die Druckluftbeaufschlagung weiter durch den Ringspalt 27. Dort werden die Trockeneispellets 102 zwischen der Außenwirkfläche 13 des ersten Mahlkörpers 12 und der Innenwirkfläche 24 des zweiten Mahlkörpers 22 zerrieben werden und treten als zerkleinertes Strahlgut 109 durch die düsenförmige Strahlgutabfuhrkammer 26 zusätzlich beschleunigt durch den Abfuhranschluss 8 in das Schlauchpaket 107.

Zur Verbesserung der Mahlwirkung sind die Außenwirkfläche 13 und die Innenwirkfläche 24 mit Mahl-/Förderrillen 30 versehen (siehe Fig. 4).

Zur Verbesserung der Dichtwirkung zwischen Lageranordnung 14 und dem Innenraum 19 verläuft der Antriebsschaft 11 in das Haltestück 4 hinein, wobei die Innenfläche des Haltestücks 4 und der Antriebsschaft 11 zunächst einen sehr schmalen Spalt bilden, daran anschließend ist der Antriebsschaft 11 verjüngt und geht dann sich zunächst konisch erweiternd in die torische Außenwirkfläche 13 über, die dann sich konisch verjüngend in die Spitze 31 des ersten Mahlkörpers 12 übergeht.

Der verjüngte Abschnitt 32 des Antriebsschaft 11, verbessert die Strömungseigenschaften im Innenraum 19 (Mahlgutzufuhrkammer) und der konisch spitz zulaufende Mahlkopf 33 verbessert die Strömungswirkung und die Düsenwirkung in der Mahlgutabfuhrkammer 26.

Weitere mögliche Gestaltungen der Wirkflächen 13 und 24 am Mahlkopf 33 des ersten Mahlkörpers 12 bzw. im zweiten Mahlkörper 22 sind in den Fig. 5A bis 5E dargestellt.

Fig. 5A zeigt einen Mahlkopf 33A mit einer konisch-konvex gewölbten Außenwirkfläche 13, die in einer kegeligen Innenwirkfläche 24 sitzt und dort einen Ringspalt 27 bildet.

Fig. 5B zeigt einen kegelstumpfförmigen Mahlkopf 33B mit einer kegeligen Außenwirkfläche 13, die in einer torisch-konvex gewölbten Innenwirkfläche 24 sitzt und mit dieser den Ringspalt 27 bildet.

Fig. 5C zeigt einen zylindrischen Mahlkopf 33C mit einem konisch zulaufenden Ende, der eine zylindrisch-konische Außenwirkfläche 13 aufweist, die in einer konischen Innenwirkfläche 24 sitzt und dort den Ringspalt 27 bildet.

Fig. 5D zeigt eine Ausführung bei der ein Mahlkopf 33D mit einer torisch-konvex oder auch kugelig gewölbten Außenwirkfläche 13 in einer torisch-konkav oder auch kugelig-konkav gewölbten Innenwirkfläche 24 sitzt und dort den Ringspalt 27 bildet. Dabei ist die Krümmung/Wölbung der Außenwirkfläche 13 größer (engerer Krümmungs-/Wölbungsradius) als die der Innenwirkfläche 24 (weiterer Krümmungs-/Wölbungsradius). Damit ist sichergestellt, dass sich der Ringspalt 27 zunächst in Förderrichtung verjüngt und danach wieder erweitert. Zur Montage des Mahlkopfes innerhalb des die Innenwirkfläche tragenden Bauteils (der zweite Mahlkörper 22) kann ist diese teilbar ausgebildet.

Fig. 5E zeigt eine Ausführung mit einem kegeligen Mahlkopf 33E mit einer konischen Außenwirkfläche 13, die innerhalb der sich zunächst in Förderrichtung konisch verjüngenden Innenwirkfläche 24A und der sich dann in Förderrichtung wieder erweiternden Innenwirkfläche 24B angeordnet ist und an der Übergangskante 24C den Ringspalt 27 definiert.

In einer alternativen Ausführung weist der Mahlkopf 33E eine zylindrische Außenwirkfläche 13 auf. Bei so einer Ausführung ist dann die Weite des Ringspalts 27 durch Axialverstellung des Mahlkopfes 33 nicht möglich. In einer weiteren alternativen Ausführung ist die in der Fig. 5E dargestellte sich konisch erweiternde Innenwirkfläche 24 zylindrisch mit gleichbleibendem Durchmesser ausgebildet. Im Zusammenspiel mit einer sich konisch verjüngenden Außenwirkfläche 13 ergibt sich auch bei dieser Ausführung ein sich zunächst verjüngender und sich nach der Engstelle erweiternder Ringspalt 27.

Weitere Ausführungen und Variationen der Erfindung ergeben sich im Rahmen der Ansprüche.

**BEZUGSZEICHENLISTE**

| | | | |
|---|---|---|---|
| 100 | Trockeneisstrahlvorrichtung | 12 | erster Mahlkörper |
| 101 | Zufuhrbehälter | 13 | Außenwirkfläche |
| 102 | Trockeneispellets | 14 | Lageranordnung |
| 103 | Dosiervorrichtung | 15 | Rillenkugellager |
| 104 | Förderluftstrom | 16 | Distanzhülse |
| 106 | Zuleitung | 17 | Umlaufdichtung |
| 107 | Schlauchpaket | 18 | Dichtlippe |
| 108 | Düse | 19 | Innenraum |
| 109 | Strahlgut | 20 | O-Ring |
| 110 | Oberfläche | 22 | zweiter Mahlkörper |
| 111 | Förderluftstrom | 23 | Gewinde |
| | | 24 | Innenwirkfläche |
| 1 | Trockeneismahlwerk | 25 | Gewinde |
| 2 | Antriebseinheit | 26 | Mahlgutabfuhrkammer |
| 3 | Lagerhülse | 27 | Ringspalt |
| 4 | Haltestück | 28 | Spindelgang |
| 5 | - frei - | 29 | Führungszapfen |
| 6 | Zufuhranschluss | 30 | Mahl-/Förderrille |
| 7 | Symmetrie-/Rotationsachse | 31 | Spitze |
| 8 | Abfuhranschluss | 32 | verjüngter Schaft |
| 9 | Schraube | 33 | Mahlkopf |
| 10 | Wellenende | 33A-E | Mahlkopf (alternative Gestalt) |
| 11 | Antriebsschaft | | |

## Patentansprüche

1. Trockeneismahlwerk (1) für eine Trockeneisstrahlvorrichtung (100) mit einem ersten und einem zweiten Mahlkörper (12, 22), wobei
der erste Mahlkörper (12) eine rotationssymmetrische Außenwirkfläche (13) und der zweite Mahlkörper (22) eine rotationssymmetrische Innenwirkfläche (24) aufweist, die als Mahlflächen wirken,
die Mahlkörper (12, 22) jeweils mit ihrer Außenwirkfläche (13) und ihrer Innenwirkfläche (24) einander zugewandt koaxial und gegeneinander um eine Rotationsachse (7) verdrehbar angeordnet sind, sodass
zwischen Außenwirkfläche (13) und Innenwirkfläche (24) ein Ringspalt (27) ausgebildet ist, in den beim Verdrehen der Mahlkörper (12, 22) gegencinander Trockeneismahlgut (102) gelangt und dort zerrieben wird, **dadurch gekennzeichnet, dass** jeweils ein Konturverlauf der Außenwirkfläche (13) entlang der Rotationsachse (7) durch eine erste Konturlinie und ein Konturverlauf der Innenwirkfläche (24) entlang der Rotationsachse (7) durch eine zweite Konturlinie definiert ist, wobei die erste und die zweite Konturlinie so gestaltet sind, dass bei minimiertem Ringspalt (27) die Innenwirkfläche (24) und die Außenwirkfläche (13) einander entlang einer ringförmigen Linie berühren.

2. Trockeneismahlwerk (1) nach Anspruch 1, bei welchem die Innenwirkfläche (24) frusto-konisch ausgebildet ist und die Außenwirkfläche (13) im Bereich des Ringspaltes (27) einen torisch ausgebildeten Bereich umfasst.

3. Trockeneismahlwerk (1) nach Anspruch 2, bei welchem der torisch ausgebildete Bereich in einen konischen Bereich mündet, der ein Ende des ersten Mahlkörpers (12) bildet, der in einen frusto-konischen Hohlraum (26) im zweiten Mahlkörper (22) hineinragt.

4. Trockeneismahlwerk (1) nach Anspruch 3, wobei der frusto-konische Hohlraum (26) zwischen Ringspalt (27) und einem Austrittsende eine, insbesondere rotadonssymmetrische Mahlgutabfuhrkammer bildet, die in einen Abfuhranschluss (8) mündet.

5. Trockeneismahlwerk (1) nach Anspruch 1, 2, 3 oder 4, wobei der erste Mahlkörper (12) mit einem eine Mahlgutzufuhrkammer (19) durchsetzenden Antriebsschaft (11) versehen ist, der mit einer Antriebscinheit (2) koppelbar ist und über eine Lageranordnung (14) in einer mit der Antrsebseinheit (2) verbundenen Lagerhülse (3) gelagert ist.

6. Trockeneismahlwerk (1) nach Anspruch 5, wobei die Lageranordnung (14) und/oder die Antriebseinheit (2) über eine am Antricbsschaft wirkende Dichtung (17), insbesondere ein Wellendichtring, zur Mahlgutzufuhrkammer (19) hin abgedichtet ist.

7. Trockeneismahlwerk (1) nach Anspruch 5 oder 6, wobei die Mahlgutzufuhrkammer (19) in einem Haltestück (4) ausgebildet ist, das an einem Ende mit dem zweiten Mahlkörper (22) verbunden und am anderen Ende mit der Lagerhülse (3) gekoppelt ist.

8. Trockeneismahlwerk (1) nach Anspruch 6 oder 7, wobei der zweite Mahlkörper (22) und/oder die Lagerhülse (3) zum Haltestück (4) axial entlang der Rotationsachse (7) verstellbar ausgebildet sind, so dass eine Weite des Ringspalts (27) verstellbar ist.

9. Trockeneismahlwerk (1) nach Anspruch 8, wobei das Haltestück (4) über eine Spindclanordnung (28, 29) mit der Lagerhülse (3) gekoppelt ist, sodass beim Verdrehen des Haltestücks (4) zur Lagerhülse (3) der erste Mahlkörper (12) axial zum zweiten Mahlkörper (22) verstellt wird und so die Weite des Ringspalts (27) verändert wird.

10. Trockeneismahlwerk (1) nach einem der Ansprüche 6 bis 9, bei welchem die Mahlgutzufuhrkammer (19) den ersten Mahlkörper (12) koaxial umgibt und mit einem Zufuhranschluss (6) versehen ist, der tangential und zur Rotationsachse (7) geneigt in die Mahlgutzufuhrkammer (19) mündet, um das zugeführte Mahlgut (102) zyklonartig durch die Mahlgutzufuhrkammer (19) in den Ringspalt (27) zu führen.

11. Trockeneismahlwerk (1) nach Anspruch 8, 9 oder 10, bei welchem der zweite Mahlkörper (22) über ein Gewinde (23) auswechselbar mit dem Haltestück (4) gekoppelt ist.

12. Trockeneismahlwerk (1) nach einem der vorhergehenden Ansprüche, bei welchem die Außenwirkfläche (13) und/oder die Innenwirkfläche (24) mit einer eine Mahl- und/oder eine Förderwirkung beeinflussenden Oberflächenstruktur (30) versehen sind, insbesondere mit Rillen, Kerben, Noppen, Zähnen, Zacken, Vertiefungen, Spindel-/Gewindestrukturen.

13. Trockeneisstrahlvorrichtung (100) zum Strahlen von Oberflächen mit einem Gemisch von Trockeneisgranulat (109) und rörderfluid (111) mit einem Trockeneismahlwerk (1) nach einem der Ansprüche 1 bis 12.

14. Trockeneisstrahlvorrichtung (100) nach Anspruch 13, wobei an einem Austrittsende des Trockeneismahlwerks (1) ein zusätzlicher Förderfluidanschluss (111) vorgesehen ist, über den das dort austretende Gemisch zusätzlich mit einem Förderfluid beaufschlagbar ist, um das Gemisch zu beschleunigen.

## Claims

1. A dry ice grinder (1) for a dry ice blasting apparatus (100) comprising
a first and a second grinding body (12, 22), wherein
the first grinding body (12) has a rotationally symmetrical outer effective area (13) and the second grinding body (22) has a rotationally symmetrical inner effective area (24), which act as grinding areas,
the grinding bodies (12, 22) are each arranged, with their outer effective area (13) and their inner effective area (24) facing one another, coaxially and in a manner rotatable relative to one another about an axis of rotation (7), so that
an annular gap (27) is formed between the outer effective area (13) and the inner effective area (24), wherein, when the grinding bodies (12, 22) are rotated relative to one another, dry ice grinding material (102) gets into the annular gap where it is ground, **characterized in that**
in each case a contour course of the outer effective area (13) along the axis of rotation (7) is defined by a first contour line and a contour course of the inner effective area (24) along the axis of rotation (7) is defined by a second contour line, the first and the second contour line being designed in such a way that, with a minimized annular gap (27), the inner effective area (24) and the outer effective area (13) touch one another along an annular line.

2. The dry ice grinder (1) according to claim 1, in which the inner effective area (24) is frusto-conical and the outer effective area (13) comprises a toric region in the region of the annular gap (27).

3. The dry ice grinder (1) according to claim 2, in which the toric region opens into a conical region which forms an end of the first grinding body (12) that projects into a frusto-conical cavity (26) in the second grinding body (22).

4. The dry ice grinder (1) according to claim 3, wherein the frusto-conical cavity (26) between annular gap (27) and an outlet end forms a, in particular rotationally symmetrical, grinding material discharge chamber which opens into a discharge connection (8).

5. The dry ice grinder (1) according to claim 1, 2, 3 or 4, wherein the first grinding body (12) is provided with a drive shaft (11), which passes through a grinding material supply chamber (19), can be coupled to a drive unit (2) and is mounted via a bearing arrangement (14) in a bearing sleeve (3) connected to the drive unit (2).

6. The dry ice grinder (1) according to claim 5, wherein the bearing arrangement (14) and/or the drive unit (2) is sealed towards the grinding material supply chamber (19) via a seal (17), in particular a shaft sealing ring, that acts on the drive shaft.

7. The dry ice grinder (1) according to claim 5 or 6, wherein the grinding material supply chamber (19) is formed in a holding piece (4) which, at one end, is connected to the second grinding body (22) and, at the other end, is coupled to the bearing sleeve (3).

8. The dry ice grinder (1) according to claim 6 or 7, wherein the second grinding body (22) and/or the bearing sleeve (3) are designed so as to be axially adjustable along the axis of rotation (7) with respect to the holding piece (4), so that a width of the annular gap (27) is adjustable.

9. The dry ice grinder (1) according to claim 8, wherein the holding piece (4) is coupled to the bearing sleeve (3) via a spindle arrangement (28, 29), so that, when the holding piece (4) is rotated relative to the bearing sleeve (3), the first grinding body (12) is adjusted axially relative to the second grinding body (22) and the width of the annular gap (27) is thus altered.

10. The dry ice grinder (1) according to any of claims 6 to 9, in which the grinding material supply chamber (19) coaxially surrounds the first grinding body (12) and is provided with a supply connection (6) which opens tangentially and inclined to the axis of rotation (7) into the grinding material supply chamber (19) in order to guide the supplied grinding material (102) into the annular gap (27) like a cyclone through the grinding material supply chamber (19).

11. The dry ice grinder (1) according to claim 8, 9 or 10, in which the second grinding body (22) is exchangeably coupled to the holding piece (4) via a thread (23).

12. The dry ice grinder (1) according to any of the preceding claims, in which the outer effective area (13) and/or the inner effective area (24) ate provided with a surface structure (30) that influences a grinding and/or a conveying effect, in particular with grooves, notches, knobs, teeth, serrations, depressions, spindle/thread structures.

13. The dry ice blasting apparatus (100) for blasting surfaces with a mixture of dry ice granulate (109) and conveying fluid (111), comprising a dry ice grinder (1) according to any of claims 1 to 12.

14. The dry ice blasting apparatus (100) according to claim 13, wherein an additional conveying fluid connection (111) is provided at an outlet end of the dry ice grinder (1), via which the escaping mixture can additionally be supplied with a conveying fluid in order to accelerate the mixture.

## Revendications

1. Broyeur à glace carbonique (1) pour un dispositif de projection de glace carbonique (100) comportant un premier et un second corps de broyage (12, 22),
le premier corps de broyage (12) ayant une surface active externe (13) symétrique en rotation et le second corps de broyage (22) ayant une surface active interne (24) symétrique en rotation, lesquelles surfaces agissent en tant que surfaces de broyage,
les corps de broyage (12, 22) étant agencés de manière coaxiale et rotative l'un par rapport à l'autre autour d'un axe de rotation (7) avec respectivement leur surface active externe (13) et leur surface active interne (24) se faisant face, de manière à ce que
entre la surface active externe (13) et la surface active interne (24) est formée une fente annulaire (27), dans laquelle, lors de la rotation des corps de broyage (12, 22) l'un par rapport à l'autre, pénètre de la glace carbonique à broyer (102) et y est broyée, **caractérisé en ce que**
respectivement un tracé de contour de la surface active externe (13) le long de l'axe de rotation (7) est définie par un premier tracé de contour et un tracé de contour de la surface active interne (24) le long de l'axe de rotation (7) est définie par un second tracé de contour, les premier et second tracés de contour étant conçus de telle sorte que lorsque la fente annulaire (27) est minimisée, la surface active interne (24) et la surface active externe (13) viennent en contact l'une avec l'autre le long d'une ligne annulaire.

2. Broyeur à glace carbonique (1) selon la revendication 1, dans lequel la surface active interne (24) est de forme tronconique, et la surface active externe (13) comprend une partie de forme torique dans la zone de la fente annulaire (27).

3. Broyeur à glace carbonique (1) selon la revendication 2, dans lequel la partie de forme torique débouche dans une partie conique qui forme une extrémité du premier corps de broyage (12), lequel fait saillie dans une cavité tronconique (26) à l'intérieur du second corps de broyage (22).

4. Broyeur à glace carbonique (1) selon la revendication 3, dans lequel la cavité tronconique (26), entre la fente annulaire (27) et une extrémité de sortie, forme une chambre d'évacuation de matériau de broyage, en particulier symétrique en rotation, qui débouche dans un raccord d'évacuation (8).

5. Broyeur à glace carbonique (1) selon la revendication 1, 2, 3, 4 ou 5, dans lequel le premier corps de broyage (12) est pourvu d'un arbre d'entraînement (11) traversant une chambre d'alimentation en matériau de broyage (19), lequel arbre d'entraînement (11) peut être couplé à une unité d'entraînement (2) et est monté, via un dispositif de palier (14), dans une douille de palier (3) qui est reliée à l'unité d'entraînement (2).

6. Broyeur à glace carbonique (1) selon la revendication 5, dans lequel le dispositif de palier (14) et/ou l'unité d'entraînement (2) est rendu(e) étanche par rapport à la chambre d'alimentation en matériau de broyage (19) par l'intermédiaire d'un joint d'étanchéité (17), en particulier une bague d'étanchéité d'arbre, agissant au niveau de l'arbre d'entraînement.

7. Broyeur à glace carbonique (1) selon la revendication 5 ou 6, dans lequel la chambre d'alimentation en matériau de broyage (19) est formée dans une pièce de maintien (4) qui est reliée à une extrémité au second corps de broyage (22) et est couplée à l'autre extrémité à la douille de palier (3).

8. Broyeur à glace carbonique (1) selon la revendication 6 ou 7, dans lequel le second corps de broyage (22) et/ou la douille de palier (3) sont conçus pour être réglables axialement le long de l'axe de rotation (7) par rapport à la pièce de maintien (4), de sorte qu'une largeur de la fente annulaire (27) est réglable.

9. Broyeur à glace carbonique (1) selon la revendication 8, dans lequel la pièce de maintien (4) est reliée à la douille de palier (3) par l'intermédiaire d'un dispositif de broche (28, 29) de sorte que, lors de la rotation de la pièce de maintien (4) par rapport à la douille de palier (3), le premier corps de broyage (12) est réglé axialement par rapport au second corps de broyage (22) et la largeur de la fente annulaire (27) est modifiée.

10. Broyeur à glace carbonique (1) selon l'une des revendications 6 à 9, dans lequel la chambre d'alimentation en matière de broyage (19) entoure coaxialement le premier corps de broyage (12) et est pourvue d'un raccord d'alimentation (6) qui débouche tangentiellement et en étant incliné par rapport à l'axe de rotation (7) dans la chambre d'alimentation en matière de broyage (19) pour acheminer la matière à broyer (102) amenée, à la façon d'un cyclone, à travers la chambre d'alimentation en matière à broyer (19) dans la fente annulaire (27).

11. Broyeur à glace carbonique (1) selon la revendication 8, 9, ou 10, dans lequel le second corps de broyage (22) est relié par l'intermédiaire d'un filetage (23) de manière interchangeable à la pièce de maintien (4).

12. Broyeur à glace carbonique (1) selon l'une des revendications précédentes, dans lequel la surface active extérieure (13) et/ou la surface active intérieure (24) sont pourvues d'une structure de surface (30) influant sur une efficacité de broyage et/ou d'acheminement, en particulier de rainures, encoches, boutons, dents, dentelures, évidements, structures de broche/filetage.

13. Dispositif de projection de glace carbonique (100) pour le sablage de surfaces avec un mélange de glace carbonique en granules (109) et d'un fluide porteur (111) avec un broyeur à glace carbonique (1) selon l'une des revendications 1 à 12.

14. Dispositif de projection de glace carbonique (100) selon la revendication 13, dans lequel un raccord de fluide porteur (111) supplémentaire est prévu à une extrémité de sortie du broyeur à glace carbonique (1), par lequel le mélange qui y sort peut en outre être alimenté avec un fluide porteur afin d'accélérer le mélange.
